# EUROPÄISCHE PATENTSCHRIFT

(11) **EP 0 324 060 B1**
(45) Veröffentlichungstag und Bekanntmachung des Hinweises auf die Patenterteilung: **11.03.1992**
(21) Anmeldenummer: 88115239.1
(22) Anmeldetag: 16.09.1988
(51) Int. Cl.: C11C 5/00

(54) **Kerze**
Candle
Bougie

(30) Priorität: 13.11.1987 DE 3738685
(43) Veröffentlichungstag der Anmeldung: 19.07.1989
(73) Patentinhaber: SCHONGAUER WACHSWARENFABRIK W. EWALD & SOHN GMBH, D-8920 Schongau am Lech (DE)
(72) Erfinder: Henze, Jürgen, D-8922 Peiting (DE)
(74) Vertreter: von Füner, Alexander, Dr.

(56) Entgegenhaltungen:
- US-A- 4 507 077
- US-A- 4 568 270
- Derwent 63941 S-AD

## Beschreibung

Wachslichter werden insbesondere in Kirchen oder auf Friedhöfen verwendet und bestehen aus einer Wachskerze mit einer Kunststoffummantelung, insbesondere aus PVC. Diese bekannten Wachslichter sind jedoch keineswegs mehr umweltfreundlich. Die Kunststoffummantelung muß entfernt und vernichtet werden. Sie kann in den meisten Fällen nicht wieder verwendet werden, da sie mit Kerzenresten verunreinigt ist bzw. angebrannt oder auf andere Art beschädigt wurde. In der Praxis rechnet man damit, daß etwa 50% der Kunststoffummantelungen nicht mehr zu verwenden sind und dann entsorgt, d.h. entweder verbrannt oder vergraben werden müssen. Die Entsorgung bringt jedoch dann Probleme mit sich, wenn es sich um Kunststoffe handelt, die entweder schwer brennbar sind oder beim Verbrennen schädliche Nebenprodukte, z.B. HCl, freisetzen. Für einige Kunststoffe, wie für PVC, ist das Vergraben keine gute Lösung, da es bisher keine Bakterien gibt, die beispielsweise PVC bei der Ablagerung in Deponien zersetzen. Die Verbrennung ist, wie oben bereits ausgeführt, umweltschädlich, da Salzsäure entsteht, die die Umwelt belastet. Ein Zerkleinern und Einschmelzen erfordert hohe Kosten, ohne die Gewähr für einen Erfolg zu bieten.

In der US-PS 4 507 077 wird eine nicht tropfende Kerze beschrieben, die einen inneren Wachskern aufweist, der eine Ummantelung besitst, um das Tropfen zu verhinern, wobei diese Ummantelung mittels einer Bindeschicht mit dem Kern verbunden ist.

In der US-PS 4 568 270 wird eine freistehende Kerze mit einem Kern und einer Schale beschrieben, wobei der Schmelzpunkt der äußeren Schicht so hoch sein muß, daß sie freistehen kann, während der Einsatz aus einem Duftöl und einem Träger besteht, wobei der Träger auch ein niedersiedendes Wachs, ein Paraffin und dergleichen sein kann. Auch hier ist der Einsatz nicht auswechselbar."

Aufgabe der Erfindung war es also, eine Ummantelung zu finden, die umweltfreundlich ist und eine Verwertung im Recyclingverfahren gestattet.

Diese Aufgabe wird wie aus den vorstehenden Ansprüche ersichtlich gelöst.

Gegenstand der Erfindung ist also ein Wachslicht, das aus zwei Teilen besteht, einem Einsatz und einem Mantel. Beide Teile sind aus einem Material gefertigt, das umweltfreundlich ist. Der Mantel ist zudem aus einem Material hergestellt, das ein einfaches umweltfreundliches Recycling erlaubt.

Für den Einsatz sowie für den Mantel werden handelsübliche Wachse verwendet, die übliche Zusätze, wie Füllstoffe und dergleichen, enthalten können. Diese Zusätze schließen auch Farbstoffe mit ein, sodaß beispielsweise der Mantel rot und der Einsatz weiß gefärbt sein kann. Hierbei sind alle gewünschten Kombinationen möglich. Der Mantel kann an seiner Außenseite auch Verzierungen aufweisen.

Die beiden Materialien können, mit Ausnahme der verschiedenen Schmelzpunkte, auf der gleichen Basis beruhen, zweckmäßigerweise auf Paraffin. Es kann jedoch auch, beispielsweise für den Einsatz, ein tierisches Fett wie Stearin oder auch Bienenwachs verwendet werden. Dies ist eine reine Frage der Kalkulation. Wichtig ist nur, daß die Schmelzpunktunterschiede eingehalten werden.

Ein großes Anwendungsfeld wird in den Wachslichtern gesehen, wie sie in Kirchen oder auf Friedhöfen verwendet werden. Die Dimension ist innerhalb der üblichen Grenzen nicht kritisch. Es können große Wachslichter für Friedhöfe angefertigt werden. Wachslichter für Kirchen sind in ihren Abmessungen durch die Forderung beschränkt, nicht länger als 6 Stunden zu brennen.

Der Hitzeisolator im Mantel kann in Form eines Plättchens, eines Gewebes oder Vlieses vorliegen und sollte aus einem Material bestehen, das möglichst wenig wärmeleitfähig ist. Ein Beispiel ist Asbest, ein weiteres Glasfaser in Form eines Gewebes oder Vlieses, oder Kunststoff, Z.B. Kevlar, das als Plättchen oder als Gewebestück eingesetzt werden kann. Der Hitzeisolator kann beim Einschmelzen des Mantels wiedergewonnen und wiederverwendet werden. Diese Hitzeisolatorplättchen oder -gewebe, werden abgeschöpft, vom umgebenden Wachs befreit und können so wieder eingesetzt werden. Bei Asbest bzw. Glasfaser ist eine Entsorgung auf einer Deponie ebenfalls problemlos.

Sowohl der Einsatz als auch der Mantel werden in an sich bekannter Weise hergestellt, und zwar entweder im Preß- oder Gießverfahren. Dies ist die bevorzugte Herstellungsweise. Sie können jedoch auch durch Auftauchen und anschließendes Fräsen bzw. durch Ziehen und anschließendes Fräsen hergestellt werden.

Der Einsatz kann, wenn man einen Hitzeisolator vermeiden will, auch isoliert werden, indem der untere Teil in Wasserglas getaucht wird, d.h. der Hitzeisolator ist entweder bodenflächig oder ganzflächig auszuführen.

Beim Gebrauch brennt der Einsatz bis zum Boden ab. Der zurückgebliebene Mantel wird gesammelt, zerkleinert und wieder aufgeschmolzen. Dabei sollte lediglich darauf geachtet werden, daß bei eingefärbten Mänteln keine Vermischung der Farben entsteht. Das einzige, was derzeit noch verworfen werden muß, und zwar zum Altmetall, ist der nach dem Verbrennen zurückbleibende Deckfuß, d.i. die Metallvorrichtung, in der am unteren Ende der Docht befestigt ist.

Die Erfindung wird anhand beiliegender Zeichnung erläutert, wobei 1 das Wachslicht, 2 den Einsatz, 3 den Docht, 4 den Deckfuß, in dem der Docht befestigt ist, 5 die Ummantelung und 6 den Isolator bezeichnet.

Das Wesen der Erfindung ist also die Feststellung der Tatsache, daß man ein Wachslicht, das aus einem Wachseinsatz, also der Kerze, und statt aus einer Kunststoff- aus einer Wachsummantelung besteht, zur Verfügung stellen kann.

Der Schmelzpunkt der Wachsummantelung muß so hoch sein, daß die Ummantelung beim Brennen der Kerze nicht mit abbrennt, d.h. die Schmelzpunkte der beiden Wachsarten müssen so verschieden sein, daß die Kerze niederbrennt ohne die Ummantelung zum Verflüssigen zu bringen. Die äußere Form des Wachslichtes spielt dabei keine Rolle, d.h. ein Wachslicht in Zylinderform, mit oder ohne Fuß, in viereckiger, sechseckiger, achteckiger oder ovaler Form hat keinen Einfluß auf die Wirkungsweise der Kerze.

Die Wandstärke der Ummantelung sollte hingegen seitlich mindestens 5 bis 6 mm und am Boden mindestens 10 mm betragen. Der obere Wert spielt keine Rolle. Eine dickere Ummantelung erhöht lediglich die Kosten für das Wachslicht.

## Patentansprüche

1. Wachs-Opferlicht auf der Basis von Wachs mit einem Docht und einer Ummantelung, dadurch **gekennzeichnet,** daß der brennbare Einsatz aus einem Wachs mit einem Schmelzpunkt zwischen 52°C und 56°C und die Ummantelung aus einem Wachsmaterial mit einem Schmelzpunkt zwischen 74°C und 78°C besteht, und daß in der Ummantelung an der unter dem Dochtende liegenden Stelle eine Isolatorschicht eingearbeitet ist.

2. Wachslicht nach Anspruch 1, dadurch **gekennzeichnet,** daß der Isolator aus Asbest oder Glasfasern besteht.

## Claims

1. A wax votive light based on wax, having a wick and a casing, characterised in that the combustible insert is made from a wax having a melting point between 52°C and 56°C,and the casing is made from a wax material having a melting point between 74° and 78°, and that an insulating layer is incorporated in the casing at the location lying below the end of the wick.

2. A wax light as claimed in claim 1, characterised in that the insulator is made from asbestos or glass fibres.

## Revendications

1. Chandelle à base de cire, comportant une mèche et une enveloppe, caractérisé en ce que la partie combustible est formée d'une cire présentant un point de fusion compris entre 52°C et 56°C, et en ce que l'enveloppe est formée d'un matériau à base de cire présentant un point de fusion compris entre 74°C et 78°C, et en ce qu'une couche d'isolation est disposée dans l'enveloppe au dessous de l'extrémité de la mèche.

2. Chandelle selon la revendication 1, caractérisée en ce que l'isolation est constituée de fibres de verre ou d'amiante.
